# EUROPÄISCHE PATENTSCHRIFT

(11) **EP 2 682 344 B1**
(45) Veröffentlichungstag und Bekanntmachung des Hinweises auf die Patenterteilung: **04.05.2016**
(21) Anmeldenummer: 13175102.6
(22) Anmeldetag: 04.07.2013
(51) Int. Cl.: B65B 51/05, B65B 61/22, B65D 77/26, B65B 7/20, B65B 7/28, B65D 5/50, B65B 59/02, B27F 7/19, B65B 57/02

(54) **Verfahren zum Verpacken in eine Umverpackung mit Einsatz**
Method for packaging in an outer packaging with insert
Procédé d'emballage dans un suremballage avec un insert

(30) Priorität: 06.07.2012 DE 102012106070
(43) Veröffentlichungstag der Anmeldung: 08.01.2014
(73) Patentinhaber: api Computerhandels GmbH, 52070 Aachen (DE)
(72) Erfinder: Heyne, Achim, 52074 Aachen (DE); Gawehn, Michael, 4851 Gemmenich (BE)
(74) Vertreter: Kohlmann, Kai

(56) Entgegenhaltungen:
- DE-A1- 19 745 163
- DE-T2- 60 121 401
- DE-U1- 20 204 975
- DE-U1-202012 004 391

## Beschreibung

Die Erfindung betrifft ein verfahren zum Verpacken von Fackgut in einer Umverpackung aus Karton mit einem Boden, mit parallel und im Abstand zu dem Boden angeordnetem Deckel sowie mit den Boden und den Deckel miteinander verbindenden Seitenwänden. Außerdem betrifft die Erfindung eine Umverpackung aus Karton zur Aufnahme von Packgut mit einem Boden, einem parallel und im Abstand zu dem Boden angeordneten Deckel, den Boden und den Deckel miteinander verbindenden Seitenwänden sowie einem Hohlraum im Inneren der Umverpackung oberhalb des Packgutes, das das Innere der Umverpackung abhängig vom Füllgrad mehr oder weniger ausfüllt.

Insbesondere im Versandhandel besteht ein Bedürfnis, das Packgut weitgehend mit standardisierten Umverpackungen aus Karton zu versenden. Die standardisierten Umverpackungen weisen beispielsweise Abmessungen (L x B x H) von 30 x 16 x 13 cm bis 70 x 60 x 45 cm auf.

Bei Verwendung standardisierter Umverpackungen verbleibt regelmäßig oberhalb des Packgutes ein Hohlraum im Inneren der Umverpackung. Um das Packgut während des transports vor Beschädigungen zu schützen, wird zumindest dieser Hohlraum üblicherweise mit einem Verpackungspolster ausgefüllt. Als Verpackungspolster kommen beispielsweise Papier, Holzwolle oder Luftpolsterfolie zur Hohlraumfüllung in Betracht.

Das Befüllen der Hohlräume mit Verpackungspolster ist zeit- und kostenaufwendig.

Aus der DE 601 21 401 T2 ist ein Verfahren zum Verpacken von Packgut in einer Umverpackung aus Karton mit einem Boden, mit parallel und im Abstand zu dem Boden angeordnetem Deckel sowie mit den Boden und den Deckel miteinander verbindenden Seitenwänden bekannt, umfassend die Schritte
- 3efüllen der Umverpackung mit Packgut bei geöffnetem Deckel,
- Einsetzen eines flächigen Inlays in die Umverpackung,
- Ausrichten von Klappen des Inlays parallel zu den Seitenwänden der Umverpackung,
- Verbinden des Inlays mit den Seitenwänden durch Verkleben der Klappen an den Innenseiten der Seitenwände. Zum Verkleben dienen Haltevorrichtungen und Stellantriebe, die mit dem Werkzeug zum Einsetzen des flächigen Inlays mitbewegt werden. Die Haltevorrichtungen und Stellantriebe können auch durch Heftmaschinen ersetzen werden, sofern die Klappen an die Innenseiten der Seitenwände geheftet und nicht geklebt werden sollen.

Die DE 20 2012 004 391 betrifft eine Vorrichtung zum Sichern von Gegerständen in einem oben offenen Behälter mit Hilfe eines Inlays. Vor dem Einsetzen des Inlays in den 3ehälter werden die in ihm befindlichen Gegenstände in der Höhe vermessen werden. Anschließen wird das Inlay bis kurz oberhalb der gemessenen Höhe in den Behälter gedrückt. Die Seitenlaschen des Inlays werden dabei von seitlichen Saugnäpfen fixiert und in einem Winkel von weniger als 90 Grad zur inneren Zuschnittsfläche gehalten, so dass die Heftlaschen einen spitzen Winkel mit den Seitenwänden der Umverpackung einschließen. Sodann werden die Saugnäpfe ausgefahren, um die Seitenlaschen an die Innenseite der Behälterwand zu drucken. Dabei wird der Leim verpresst und das Inlay mit der Behälterwand verbunden.

Ausgehend von diesem Stand der Technik liegt der Erfindung daher die Aufgabe zu Grunde, ein Verfahren der eingangs erwähnten Art zum Verpacken von Packgut zu schaffen, bei dem ein hinreichender Schutz des Packgutes bei lediglich teilweiser Nutzung des Innenraums der Umverpackung auch ohne Verpackungspolster bzw. mit einer geringeren Menge an Verpackungspolster erreicht wird.

Diese Aufgabe wird bei einem Verfahren zum Verpacken von Packgut cer eingangs erwähnten Art mit folgenden Schritten gelöst:
- Befüllen der Umverpackung mit Packgut bei geöffnetem Deckel,
- Einsetzen eines flächigen Inlays mit mindestens zwei jeweils an gegenüberliegenden Längsseiten des Inlays angeordneten Heftlaschen in die Umverpackung,
- Ausrichten von Heftlaschen des Inlays parallel zu den Seitenwänden der Umverpackung,
- automatisiertes Erfassen der Position des Inlays in der Umverpackung, wobei das automatisierte Erfassen der Position des Inlays mittels eines in Richtung (Y) des Inlays verfahrbaren Schaltelementes erfolgt, das bei Berührung des Inlays oder Annäherung an das Inlay betätigt wird,
- Positionieren mindestens eines Heftwerkszeuges abhängig von der erfassten Position des Inlays an der Außenseite der Seitenwände der Umverpackung auf Höhe der Heftlaschen, wobei das Positionieren des mindestens einen Heftwerkzeugs mit einer Positioniereinrichtung erfolgt, die abhängig von der erfassten Position des Inlays gesteuert wird,
- mindestens ein Heftamboss abhängig von der erfassten Position des Inlays an der Innenseite einer der Seitenwände der Umverpackung auf Höhe der Heftlaschen positioniert wird und
- Aktivieren des Heftwerkzeugs zum Befestigen der Heftlaschen an den Seitenwänden, wobei jedes Heftwerkzeug nach der Positionierung des Heftambosses eine durchgehende Heftung urchführt.

Das flächige Inlay fixiert das Packgut zwischen Boden und Inlay. Hierdurch wird verhindert, dass sich das Packgut unkontrolliert in einem Hohlraum im Inneren der Umverpackung oberhalb des Packguts bewegen kann. Der zwischen dem Inlay und dem Boden der Umverpackung eingeschlossene Raum kann zusätzlich zum Schutz des Packgutes mit geringen Mengen an Verpackungspolster gefüllt werden. Das Inlay ist vorzugsweise parallel zur Bodenfläche der kubischen Umverpackung angeordnet. Es kann jedoch gegenüber der Bodenflache auch schräg angeordnet sein. Auch in diesem Fall füllt das Inlay vorzugsweise den gesamten Querschnitt er Umverpackung, aus, um eine vollständige Trennung zwischen Packgut und dem darüber befindlichen Hohlraum zu gewährleisten.

Um das erfindungsgemäße Verfahren mit dem für den Versandhandel erforderlichen hohen Tempo durchführen zu können, wird zu dessen Durchführung ein hoher Automatisierungsgrad angestrebt. Das Einsetzen des flächigen Inlays, das Erfassen der Position des Inlays sowie das Befestigen des Inlays an den Seitenwänden erfclgen vollautomatisch.

Das Erfassen der Position des Inlays erfolgt insbesondere mit einem Taster. Alternativ erfasst ein Tastelement die Position des Inlays.

Abhängig von der erfassten Position wird mindestens ein Heftwerkzeug mit Hilfe einer Positioniereinrichtung gesteuert. Zusätzlich zur Position des Inlays kann die Messvorrichtung die Größe der Umverpackung erfassen, um insbesondere auch bei wechselnden Größen der Umverpackung jedes Heftwerkzeug automatisiert an die Außenseite des Kartons heranzuführen und/oder die Anzahl der Heftungen zu ermitteln.

Bei der Positioniereinrichtung kann es sich un ein herkömmliches schlittengeführtes Mehrachssystem handeln. Die Positionierung erfolgt an der Außenseite der Seitenwände der Umverpackung in den Bereichen, die von den zuvor ausgerichteten Heftlaschen des Inlays hinterlegt sind. Nach der Positionierung wird mit Hilfe jedes Heftwerkzeuges jeweils eine durchgehende Haftung durchgeführt. Bei der durchgehenden Heftung erfolgt die Heftung mittels eines Heftambosses, der im Inneren der Umverpackung gegenüber dem Heftstempel des Heftwerkszeugs positioniert wird.

In einer bevorzugten, noch weiter automatisierten, Form das erfindungsgemäßen Verfahrens wird der Deckel der Umverpackung, der regelmäßig mehrere Deckelklappen umfasst, nach dem Einsetzen des flächigen Inlays automatisch verschlossen.

Nachfolgend werden verchiedene sowie eine Umverpackung an Hand der beigefügten Skizzen näher erläutert. Es zeigen:
- **Figur 1**: eine schematische Darstellung einer Anordnung zur Durchführung des Verfahrens in Seitenansicht,
- **Figur 2**: eine schematische Darstellung der Anordnung zur Durchführung des Verfahrens in Draufsicht,
- **Figur 3**: eine schematische Darstellung eines Inlays für eine Umverpackung aus Karton zur Aufnahme von Packgut,
- **Figur 4**: eine Darstellung einer Blindheftung,
- **Figur 5**: eine perspektivische Darstellung einer Vorrichtung zur Durchführung des Verfahrens,
- **Figur 6**: eine Seitenansicht der Vorrichtung nach Figur 5 mit einer Umverpackung in einer Heftposition,
- **Figur 7**: eine perspektivische Teilansicht der Vorrichtung nach Figur 5 beim Zentrieren der Umverpackung in der Heftposition,
- **Figur 8**: eine perspektivische Teilansicht der Vorrichtung nach Figur 5 beim Positionieren des Heftwerkzeugs,
- **Figur 9**: eine weitere perspektivische Teilansicht der Vorrichtung nach Figur 5 beim Positionieren des Heftwerkzeugs,
- **Figur 10**: eine perspektivische Teilansicht der Vorrichtung nach Figur 5 zur Veranschaulichung des Aufrichtens der Deckelklappen der Umverpackung,
- **Figur 11**: eine perspektivische Teilansicht der Vorrichtung nach Figur 5 zur Veranschaulichung des Aufbaus der Heftwerkzeuge sowie
- **Figur 12**: eine Seitenansicht der Vorrichtung nach Figur 5 beim Heften.

Verfahren die eine Blindheftung Betreffen, und Umverpackung fallen nicht unter die Erfindung. Eine Umverpackung (1) aus Karton weise einen rechteckigen Boden (2), einen parallel und im Abstand zu dem Boden (2) angeordneten, insgesamt 4 Deckelklappen umfassenden Deckel (3) sowie den Boden (2) und den Deckel (3) miteinander verbindende Seitenwände (4) auf.

Oberhalb des auf dem Boden (2) aufliegenden Packgutes (5), das die dargestellte Umverpackung (1) lediglich teilweise ausfüllt, ist parallel zum Boden (2) der Umverpackung (1) ein flächiges Inlay (6) oberhalb des Packgutes (5) eingesetzt. Das flächige Inlay (5) weist in etwa die Größe der Fläche des Bodens (2) auf. Am Rand des flächigen Inlays (6) sind über Filmscharniere (7) Heftlaschen (8) gelenkig angeordnet, die durch Abwinkeln parallel zu den Seitenwänden (4) ausrichtbar sind. Das Inlay (6) wird mit den Seitenwänden (4) dadurch verbunden, dass jede Heftlasche (8) von der Außenweite der Umverpackung (1) mit mehreren Klammern (9) im Wege einer Blindheftung (10) verbunden wird.

Das Befüllen der Umverpackung (1), das Einsetzen des flächigen Inlays (6) parallel zun Boden (2) der Umverpackung (1), das Ausrichten der Heftlaschen (8), das Messen des Abstands (11) des Inlays (6) von der oberen, durch den Deckel verschließbare Öffnung, das Positionieren der im Ausführungsbeispiels vier Heftwerkzeuge (12) sowie das Aktivieren der Heftwerkzeuge (12) zum Befestigen der Heftlaschen (8) an den Seitenwänden (4) erfolgt mit der schematisch in den Figuren 1 und Figur 2 dargestellten Anordnung (13). Die Anordnung (13) umfasst eine Messvorrichtung (14) zum Messen des Abstandes des Inlays (6) von der oberen Öffnung. Ferner umfasst die Anordnung (13) Positioniereinrichtungen zum Positionieren der Heftwerkzeuge (12) in Abhängigkeit von dem zuvor gemessenen Abstand (11) des Inlays (6) von der oberen Öffnung. Ferner umfasst die Anordnung (13) eine nicht dargestellte Steuerung, die bewirkt, dass jedes Heftwerkzeug (12) nach dessen Positionierung die Blindheftung (10) zur Befestigung der Heftlaschen (8) an den Seitenwänden (4) durchführt.

Figur 5 zeigt eine Vorrichtung (17) zum Durchführen, des erfindungsgemäßen Verfahrens, wobei das Heftwerkzeug eine durchgehende Heftung ausführt.

In einem Gestell (18) der Vorrichtung (17) ist ein Förderer (19) angeordnet, der sich von einer Einlassseite (20) zu einer Auslassseite (21) der Vorrichtung (17) erstreckt. Im dargestellten Ausführungsbeispiel ist der Förderer (19) als Rollenförderer bzw. Rollenbahn ausgestaltet. An dem Gestell (13) der Vorrichtung (17) ist darüber hinaus ein mehrachsiges Positioniersystem (22) für zwei Heftwerkzeuge (23) an den oberen Firststäben des Sestells (18) befestigt. Das dreiachsige Positioniersystem (22) ermöglicht eine Bewegung der beiden Heftwerkzeuge (23) in X-, Y- und Z-Richtung. Die Z-Richtung entspricht der Förderrichtung des Förderers (19), die Y-Richtung verlauft senkrecht zu der durch den Förderer (19) aufgespannten Förderebene. Die X-Richtung verläufz in der Förderebene quer zur Y-Richtung. Die Y-Richtung definiert die Höhe, die X-Richtung die Breite und die Z-Richtung die Länge der auf dem Förderer (19) befindlichen Umverpackungen (1).

Entlang des Förderweges des Förderers (19) von der Einlassseite (20) zur Auslassaeite (21) befinden sich zwei Anschlagmittel (24a, b), die mittels nicht dargestellter Stellglieder in und außer Wirkung bringbar sind. Das näher zur Einlasseite (20) hin angeordnete Anschlagmittel (24a) stoppt die einlaufende Umverpackung (1) in einer Leseposition (25). Das in Förderrichtung folgende Anschlagmittel (24b) stoppt die Umverpackung (1) in einer Heftposition (26).

In der Leseposition (25) befindet sich die Umverpackung (1) im Erfassungsbereich einer Leseeinrichtung (27), beispielsweise in Form einer Kamera, die einen an der Umverpackung bzw. dem eingesetzten flächigen Inlay (6) aufgedruckten oder angebrachten Code liest. Dieser Code enthält zumindest Informationen über die Länge und Breite der Umverpackung.

In der Heftposition (26) befindet sich die Umverpackung im Bewegungsbereich des Positioniersystems (22) für die Heftwerkzeuge (23).

Der Aufbau des Positioniersystems (22) wird nachfolgend anhand von Figur 8 näher erläutert. Das Positioniersystem (22) besteht aus einem in Z-Richtung verfahrbaren Portal (28). An dem Portal (28) sind zwei in X-Richtung verfahrbare Werkzeugaufnahmen (29) angeordnet. An jeder der beiden Werkzeugaufnahmen (29) ist eines der beiden Heftwerkzeuge (23) in Y-Richtung verfahrbar angeordnet.

Der Aufbau der beiden Heftwerkzeuge (23) wird nachfolgend anhand von Figur 11 näher erläutert. Jedes Heftwerkzeug (23) umfasst einen an einem in Y-Richtung verfahrbaren Schlitten (30) angeordneten, ir Richtung einer der Seitenwänden (4) der Umverpackung (1) weisenden Heftstempel (31). An einem sich in X-Richtung erstreckenden, oberen, horizontalen Abschnitt des Schlittens (30) ist ein relativ zu dem Schlitten (30) in X-Richtung verschiebliches L-förmiges Stützelement (33) verschieblich angeordnet. Für die Relativbewegung zwischen dem Stützelement (33) und dem Schlitten (30) sorgt ein Antrieb (34), der einerseits an dem Stützelement (33) und andererseits an dem horizontalen Abschnitt des Schlittens (30) angreift. Der Antrieb (34) ist insbesondere als Linearantrieb ausgestaltet. An dem dem Heftstempel (31) gegenüber liegendem Abschnitt des Stützelementes (33) ist dieses als Heftamboss (32) ausgeführt. Der Heftamboss (32) bewirkt, dass bei der durchgehenden Heftung die Heftklammer außerhalb der mit der Seitenwand (4) der Umverpackung (1) zu verbindenden Lasche (8) umgebogen wird. Dabei können die Führungen in dem Heftamboss (32) so ausgerührt sein, dass die Schenkel der Heftklammer nach innen oder au3en umgebogen werden.

An dem nach unten weisenden Ende des Stützelementes (33) ist ein Andruckelement (35) angeordnet, das auf dem Inlay innerhalb der Umverpackung zur Anlage bringbar ist. Das Andruckelement betätigt zugleich ein Schaltelement, sobald das Andruckelement das Inlay (6) berührt.

An dem Schlitten (30) sind im unteren Bereich Haltebacken (37) angeordnet, zwischen denen der Heftstempel (31) gehaltert ist. Senkrecht zu den Haltebacken (37) erstreckt sich in Richtung der Einlassseite (20) der Vorrichtung (17) ein Mitnehmer (36) zum Aufrichten der den Deckel (3) bildenden Klappen (39), die an den Seitenwänden (4) jedes Kartons (1) scharniert sind. Ferner ist an mindestens einem Schlitten (30) ein Sensor, insbesondere ein optoelektronischer Sensor angeordnet, um die Höhe der in der Heftposition (26) stehenden Umverpackung (1) zu bestimmen.

Die vorstehend beschriebene Vorrichtung (17) zum fortlaufenden Durchführen des erfindungsgemäßen Verfahrens arbeitet wie folgt:

über die Einlassseite (20) gelangen fortlaufend befüllte und Umverpackungen (1) unterschiedlicher Größe auf den Förderer (19) in die Vorrichtung (17). Die Umverpackungen (1) werden der Vorrichtung mit geöffnetem Deckel (3) zugeführt. Hierzu werden in dem dargestellten Ausführungsbeispiel die vier an den oberen Rändern der Seitenwände (4) scharnierten, den Deckel (3) bildenden Klappen (39) nach unten abgebogen, so dass die Deckel an den Außenflächen der Seitenwände (4) anliegen. Die zugeführten Umverpackungen (1) sind bereits befüllt und das flächige Inlay (6) ist in die Umverpackung eingesetzt. Dabei kann das Inlay (6) parallel zum Boden der Umverpackung (1) oder auch unter einem spitzen Winkel zum Boden der Umverpackung (1) sowohl in X- als auch Z-Richtung oberhalb des Packgutes angeordnet sein. Die Heftlaschen (8) sind sämtlich in Richtung der öffnung der Umverpackung ausgerichtet. Auf dem Inlay (6) ist der Code mit Informationen zur Länge und Breite der Umverpackung (1) aufgedruckt. Dieser Code wird in der Leseposition (25) von der als Kamera ausgestalteten Leseeinrichtung (27) gelesen und an die nicht dargestellte Steuerung der Vorrichtung (17) übertragen.

Nach dem Lesen des Codes wird der Anschlag (24a) kurzzeitig außer Wirkung gebracht, indem der Anschlag unter das Niveau der Förderebene zurückgezogen wird. Die Packuncsbehälter (1) werden durch den Förderer (19) weiter in Richtung der Auslassseite (21) befördert, bis diese durch den aktivierten Anschlag (24b) in der Heftposition (26) angehalten werden. Der Weitertransport der Umverpackung (1) aus der Leseposition (25) wird derart gesteuert, dass das Anschlagmittel (24a) erst dann deaktiviert wird, wenn die in Förderrichtung weiter vorne befindliche Umverpackung (1) die Heftposition (26) verlassen und das Anschlagmittel (24b) wieder aktiviert wurde.

Die Figur 6 zeigt eine in der Heftposition (26) an dem Anschlagmittel (24b) mit der vorderen Seitenwand (4) anliegende Umverpackung (1). Um die Umverpackung (1) in Bezug auf eine in Z-Richtung des Förderers (19) verlaufende Mittellinie zu zentrieren, sind oberhalb der Förderebene in der Heftposition (26) Zentr-ermittel (40) angeordnet (vgl. Figur 7). Die Zentriermittel (40) umfassen zwei sich in Z-Richtung erstreckende, in Richtung der Einlassseite (20) erweiternde Führungsleisten (41a, b), die mizhilfe eines Antriebs synchron in Bezug auf die in 2-Richtung verlaufende Mittellinie des Förderers (19) aus einer Ausgangsstellung in eine Endstellung und umgekehrt bewegbar sind. In der Endstellung gelangen die Führungsleisten (41a, b) bündig an den nach außen weisenden Seitenwänden (4) der Umverpackung (1) zur Anlage, In dieser zentrierten Position der Umverpackung (1) werden die temporär an den Seitenwänden (4) fixierten Klappen (39) des Deckels (3) gelöst.

Die beiden Heftwerkzeug (23) befinden sich zu diesem Zeitpunkt vollständig in Förderrichtung vor der Umverpackung (1). Diese Position der Heftwerkzeuge (23) ist insbesondere auch aus Figur 8 erkennbar.

Die beiden Heftwerkzeuge (23) befinden sich zu diesem Zeitpunkt in einer in Y-Richtung abgesenkten Position. Der Steuerung ist aufgrund des Auslesens des Codes die Länge und Breite der in der Heftposition (26) befindlichen Umverpackung (1) bekannt. Unter Berücksichtigung der bekannten Breite, wird die Werkzeugaufnahme (29) in X-Richtung bewegt, um den in Richtung der Einlassseite vorkragenden, schwertförmigen Mitnehmer (36) parallel zu den Seitenwänden (4) in 2-Richtung auszurichten. Im Wege der anschließenden Aufwärtsbewegung der Werkzeugaufnahmen (29) in Y-Richtung gelangen die Mitnehmer (36) zwischen die parallel zur Z-Richtung ausgerichteten Seitenwände und die daran anliegenden Klappen (39), wodurch die Klappen in vertikaler Richtung aufgestellt werden. Gleichzeitig wird mittels des Sensors (38) die Höhe der Umverpackung (1) abgetastet und der ermittelte Wert an die Steuerung übertragen. Die Werkzeugaufnahme (29) wird basierend auf der erfassten Höhe der Umverpackung soweit angehoben, dass der vertikale Abschnitt des Stützelementes (33) mit dem Heftamboss (32) in das innere der Umverpackung eintauchen kann, bis das Andruckelement (35) auf dem Inlay (6) anliegt. Zu diesem Zeitpunkt wird der in das Andruckelement (35) integrierte Schalter ausgelöst und signalisiert der Steuerung die Position des Heftwerkzeuges (23). Mithilfe des Stellantriebs (34) jedes Heftwerkzeuges (23) wird jeweils eine der Laschen (8) an die Innenseite einer Seitenwand (4) angedrückt. Hierdurch wird sichergestellt, dass die Lasche bündig an der Innenfläche der Seitenwand (4) anliegt, damit die Heftklammer beide Kartonlagen sicher miteinander verbindet.

Unter Berücksichtigung der in der Leseposition (25) erfassten Länge der Umverpackung (1) bestimmt die Steuerung der Vorrichtung (17) die Anzahl der Heftungen zwischen den Seitenwänden (4) und den Laschen (8) des Inlays(6). Abhängig von der Anzahl der zu erstellenden Heftungen wird das Portal (28) nach jeder Heftung in Z-Richtung verfahren, um sodann die Heftwerkzeuge (23) erneut zu aktivieren. Das Verfahren des Portals in Z-Richtung ist in Figur 12 erkennbar.

Die vorstehend beschriebene Vorrichtung lässt sich selbstverständlich auch mit Heftwerkzeugen zum Setzen einer Blindheftung verwenden. In diesem Fall unterscheidet sich das Heftwerkzeug (23) insoweit, als ein Stützelement (33) mit Heftamboss (32) und der Stellantrieb (34) entbehrlich sind. Der in das Andruckelement (35) erfasste Tastschalter zum Erfassen der Position des Heftwerkzeuges (23) muss in diesem Fall durch einen geeigneten anderen Sensor ersetzt werden, der zum Erfassen der Position des Inlays (6) in der Umverpackung (1) geeignet ist. In Frage kommen insbesondere optoelektronische Abstandsmessvorrichtungen, die oberhalb der Heftposition (26) an dem Gestell der Vorrichtung (17) angeordnet sind und die Position des Inlays (6) durch eine Messung des Abstandes zwischen dem Inlay (6) und einem ortsfesten Bezugspunkt erfassen. Die Blindheftung wird nit einer derartigen Vorrichtung (17) insbesondere bei relativ dünnen miteinander zu verbindenden Kartonlagen durchgeführt, während dickere Kartonlagen vorzugsweise mit der beschriebenen durchgehenden Heftung miteinander verbunden werden.

**Bezugszeichenliste**

| Nr. | **Bezeichnung** |
|---|---|
| 1. | Umverpackung |
| 2. | Boden |
| 3. | Deckel / Öffnung |
| 4. | Seitenwände |
| 5. | Packgut |
| 6. | Inlay |
| 7. | Filmscharnier |
| 8. | Laschen |
| 9. | Klammern |
| 10. | Blindheftung |
| 11. | Abstand |
| 12. | Heftwerkzeuge |
| 13. | Anordnung |
| 14. | Messvorrichtungen |
| 15. | Positioniervorrichtungen |
| 16. | Hohlraum |
| 17. | Vorrichtung |
| 18. | Gestell |
| 19. | Förderer |
| 20. | Einlassseite |
| 21. | Auslassseite |
| 22. | Positioniersystem |
| 23. | Heftwerkzeug |
| 24a, b | Anschlagmittel |
| 25. | Leseposition |
| 26. | Heftposition |
| 27. | Leseeinrichtung |
| 28. | Portal |
| 29. | Werkzeugaufnahme |
| 30. | Schlitten |
| 31. | Heftstempel |
| 32. | Heftamboss |
| 33. | Stützelement |
| 34. | Stellantrieb |
| 35. | Andruckelement |
| 36. | schwertförmiger Mitnehmer |
| 37. | Haltebacken |
| 38. | Sensor |
| 39. | Klappen |
| 40. | Zentriermittel |
| 41a, b | Führungsleisten |

## Patentansprüche

1. Verfahren zum Verpacken von Packgut (5) in einer Umverpackung (1) aus Karton mit einem Boden (2), mit parallel und im Abstand zu dem Boden (2) angeordneten Deckel und mit dem Boden (2) verbundenen Seitenwänden (4), umfassend die Schritte
- Befüllen der Umverpackung (1) mit Packgut (5) bei geöffnetem Deckel,
- Einsetzen eines flächigen Inlays (6) mit mindestens zwei jeweils an gegenüberliegenden Längsseiten des Inlays angeordneten Heftlaschen in die Umverpackung (1),
- Ausrichten von Heftlaschen (8) des Inlays (6) parallel zu den Seitenwänden (4) der Umverpackung (1),
- automatisiertes Erfassen der Position des Inlays (6) in der Umverpackung (1), wobei das automatisierte Erfassen der Position des Inlays (6) mittels eines in Richtung (Y) des Inlays (6) verfahrbaren Schaltelementes erfolgt, das bei Berührung des Inlays (6) oder Annäherung an das Inlay (6) betätigt wird,
- Positionieren mindestens eines Heftwerkszeuges (12, 23) abhängig von der erfassten Position des Inlays (6) an der Außenseite der Seitenwände (4) der Umverpackung (1) auf Höhe der Heftlaschen (8), wobei das Positionieren des mindestens einen Heftwerkzeugs (12,23) mit einer Positioniereinrichtung (15) erfolgt, die abhängig von der erfassten Position (11) des Inlays (6) gesteuert wird,
- Positionieren mindestens eines Heftambosses (32) abhängig von der erfassten Position des Inlays (6) an der Innenseite einer der Seitenwände (4) der Umverpackung (1) auf Höhe der Heftlaschen (8)und
- Aktivieren des Heftwerkzeugs (12, 23) zum Befestigen der Heftlaschen (8) an den Seitenwänden (4), wobei jedes Heftwerkzeug (12, 23) nach der Positionierung des Heftambosses (32) eine durchgehende Heftung (10) durchführt.

2. Verfahren nach Anspruch 1, **dadurch gekennzeichnet, dass** der Deckel (3) der Umverpackung (1) nach dem Einsetzen des flächigen Inlays (6) automatisch verschlossen wird.

3. Verfahren nach Anspruch 1 oder 2, **dadurch gekennzeichnet, dass**
- die befüllte Umverpackung (1) mit eingesetztem Inlay (6) entlang eines Förderwegs zu einer Leseposition (25) und sodann zu einer Heftposition (26) gefördert wird,
- in der Leseposition (25) die Breite und Länge der Umverpackung (1) erfasst werden,
- die Umverpackung (1) in der Heftposition (26) angehalten und in Bezug auf eine Mittellinie des Förderwegs derart zentriert wird, dass die Mittellinie des Förderwegs die Breite der Umverpackung (1) mittig schneidet,
- in der Heftposition (26) die Position des Inlays (6) erfasst und jedes Heftwerkzeug (23) mit einem mehrachsigen Positioniersystem (22) abhängig von der erfassten Länge und /oder Breite der Umverpackung (1) mehrmals an der Außenseite mindestens einer der Seitenwände (4) positioniert und aktiviert wird,
- die Umverpackung (1) nach Abschluss sämtlicher Heftungen weiter gefördert wird.

4. Verfahren nach Anspruch 3, **dadurch gekennzeichnet, dass** die befüllte Umverpackung (1) mit eingesetztem Inlay (6) in der Leseposition (25) angehalten und die Breite und Lange der Umverpackung durch Lesen eines an der Umverpackung (1) und/oder dem Inlay (6) angebrachten Codes erfasst wird.

## Claims

1. Method for packaging packaged goods (5) in an outer packaging (1) made of cardboard having a base (2), having a cover disposed parallel and at a distance from the base (2) and side walls (4) connected to the base (2), comprising the steps
- filling the outer packaging (1) with packaged goods (5) with the cover open,
- inserting a planar inlay (6) with at least two stapling tabs each disposed on opposite longitudinal sides of the inlay into the outer packaging (1),
- aligning stapling tabs (8) of the inlay (6) parallel to the side walls (4) of the outer packaging (1),
- automated detection of the position of the inlay (6) in the outer packaging (1), wherein the automated detection of the position of the inlay (6) is accomplished by means of a switch element which is displaceable in the direction (Y) of the inlay (6), which is actuated upon contact of the inlay (6) or approach to the inlay (6),
- positioning at least one stapling tool (12, 23) depending on the detected position of the inlay (6) on the outer side of the side walls (4) of the outer packaging (1) at the height of the stapling tabs (8), wherein the positioning of the at least one stapling tool (12, 23) is accomplished by means of a positioning device (15) which is controlled depending on the detected position (11) of the inlay (6),
- positioning at least one stapling anvil (32) depending on the detected position of the inlay (6) on the inner side of one of the side walls (4) of the outer packaging (1) at the level of the stapling tabs (8) and
- activating the stapling tool (12, 23) for fastening the stapling tabs (8) on the side walls (4), wherein each stapling tool (12, 23) performs a continuous stapling (10) after the positioning of the stapling anvil (32).

2. The method according to claim 1, **characterized in that** the cover (3) of the outer packaging (1) is automatically closed after insertion of the planar inlay (6).

3. The method according to claim 1 or 2, **characterized in that**
- the filled outer packaging (1) with inserted inlay (6) is conveyed along a conveying path to a read position (25) and then to a stapling position (26),
- in the read position (25) the width and length of the outer packaging (1) are detected,
- the outer packaging (1) is stopped in the stapling position (26) and is centred in relation to a central line of the conveying path in such a manner that the central line of the conveying path intersects the width of the outer packaging (1) centrally,
- in the stapling position (26) the position of the inlay (6) is detected and each stapling tool (23) is positioned and activated by means of a multiaxial positioning system (22) depending on the detected length and/or width of the outer packaging (1) multiple times on the outer side of at least one of the side walls (4),
- the outer packaging (1) is conveyed further after completion of all the stapling.

4. The method according to claim 3, **characterized in that** the filled outer packaging (1) with inserted inlay (.6) is stopped in the read position (25) and the width and length of the outer packaging is detected by reading a code attached to the outer packaging (1) and/or the inlay (6).

## Revendications

1. Procédé destiné à emballer un produit (5) à emballer dans un suremballage (1) en carton avec un fond (2), avec un couvercle placé à la parallèle et avec un écart par rapport au fond (2) et des parois latérales (4) reliées avec le fond (2), comprenant les étapes :
- remplissage du suremballage (1) avec du produit (5) à emballer, le couvercle étant ouvert,
- insertion dans le suremballage (1) d'un inlay (6) plan avec au moins deux pattes à agrafer placées sur des faces longitudinales opposées de l'inlay,
- orientation de pattes à agrafer (8) de l'inlay (6) à la parallèle des parois latérales (4) du suremballage (1),
- détection automatisée de la position de l'inlay (6) dans le suremballage (1), la détection automatisée de la position de l'inlay (6) s'effectuant au moyen d'une élément de commutation déplaçable dans la direction (Y) de l'inlay (6), qui est actionné lors du contact avec l'inlay (6), sans rapprochement vers l'inlay (6),
- positionnement d'au moins un outil d'agrafage (12, 23) en fonction de la position détectée de l'inlay (6) sur la face extérieure des parois latérales (4) du suremballage (1), au niveau des pattes à agrafer (8), le positionnement de l'au moins un outil d'agrafage (12, 23) s'effectuant au moyen d'un système de positionnement (15) qui est commandé en fonction de la position (11) détectée de l'inlay (6),
- positionnement d'au moins une enclume (32), en fonction de la position détectée de l'inlay (6) sur la face intérieure de l'une des parois latérales (4) du suremballage (1), au niveau des pattes à agrafer (8) et
- activation de l'outil d'agrafage (12, 23) pour fixer les pattes à agrafer (8) sur les parois latérales (4), après le positionnement de l'enclume (32), chaque outil d'agrafage (12, 23) procédant à un agrafage (10) continu.

2. Procédé selon la revendication 1, **caractérisé en ce qu'**après l'insertion de l'inlay (6) plan, le couvercle (3) du suremballage (1) se ferme automatiquement.

3. Procédé selon la revendication 1 ou la revendication 2, **caractérisé en ce que**
- le suremballage (1) rempli est transporté avec l'inlay (6) inséré le long d'un trajet de transport vers une position de lecture (25) et ensuite vers une position d'agrafage (26),
- dans la position de lecture (25), la largeur et la longueur du suremballage (1) sont détectées,
- le suremballage (1) est arrêté dans la position d'agrafage (26) et centré par rapport à une ligne médiane du trajet de transport, de telle sorte que la ligne médiane du trajet de transport recoupe au centre la largeur du suremballage (1),
- dans la position d'agrafage (26), la position de l'inlay (6) est détectée et avec un système de positionnement (22) multiaxes, chaque outil d'agrafage (23) est positionné plusieurs fois sur la face extérieure d'au moins l'une des parois latérales (4), en fonction de la largeur et / ou de la longueur détectées du suremballage (1) et activé,
- après l'achèvement de l'ensemble des agrafages, le suremballage (1) est transporté plus loin.

4. Procédé selon la revendication 3, **caractérisé en ce que** le suremballage (1) rempli avec l'inlay (6) inséré est arrêté dans la position de lecture (25) et la largeur et la longueur du suremballage sont détectées par lecture d'un code apposé sur le suremballage (1) et/ou sur l'inlay (6).
